# FASCICULE DE BREVET EUROPEEN

(11) **EP 1 163 872 B1**
(45) Date de publication et mention de la délivrance du brevet: **02.03.2005**
(21) Numéro de dépôt: 01420118.0
(22) Date de dépôt: 21.05.2001
(51) Int. Cl.: A47K 10/36

(54) **Dispositif de chargement pour appareils distributeur de matériaux d'essuyage**
Aufladevorrichtung für Wischmaterialspender
Charging device for wiping material dispenser

(30) Priorité: 14.06.2000 FR 0007554
(43) Date de publication de la demande: 19.12.2001
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

(56) Documents cités:
- DE-B- 1 461 750
- FR-A- 2 771 620

## Description

L'objet de l'invention se rattache au secteur technique des appareils sanitaires, en particulier pour l'essuyage des mains.

Le demandeur a développé des appareils de distribution de matériaux d'essuyage tels que papiers, ouates.... et notamment des appareils comme par exemple celui décrit dans FR-A-2771620 dans lesquels le déroulement du matériau présenté en bobine et la coupe d'une longueur déterminée s'opèrent simultanément lorsqu'on tire manuellement sur une bande de matériau débordant sous l'appareil au repos.

Pour cela, l'appareil comprend un tambour monté rotatif entre des flasques solidaires d'un carter mural et intégrant un organe de coupe agencé pour sortir du tambour et pénétrer dans le matériau tournant sur un porte-bobine et enroulé sur le tambour en tension entre le point de traction et un rouleau presseur monté également rotatif sur les flasques, cela au fur et à mesure de la rotation du tambour entraîné sans glissement par rapport au matériau. En fin de traction, l'organe de coupe sépare le matériau automatiquement, tandis que par l'action des moyens emmagasineurs d'énergie, le tambour revient en position de repos après avoir été arrêté par un moyen de butée anti-retour, une nouvelle bande de matériau débordant sous l'appareil, qui est prêt pour une nouvelle distribution.

Lorsque la bobine de matériau doit être remplacée, la personne préposée au chargement place une bobine neuve sur le porte-bobine, déroule la bande terminale devant le rouleau presseur et doit engager manuellement l'extrémité entre ledit rouleau presseur et le tambour, puis faire tourner ledit tambour à l'aide d'un bouton de manoeuvre latéral relié directement au tambour, ou d'une roue crantée débordant sous l'appareil et reliée par une transmission au tambour.

Pour éviter au préposé au chargement de l'appareil, l'engagement manuel de la bande de matériau entre le rouleau presseur et le tambour, on a prévu selon l'invention un dispositif de chargement simple, efficace, et rationnel sous la forme d'un volet avant de protection du tambour qui est apte à être monté à pivotement limité sur les flasques du carter, de manière à être écarté du tambour lors de l'ouverture du capot de l'appareil pour faciliter l'introduction du matériau devant le rouleau presseur et le tambour et de manière à être automatiquement rapproché du tambour lors de la fermeture du capot, ledit volet étant conformé intérieurement avec une protubérance apte à engager et à tenir le matériau entre le rouleau presseur et le tambour ; la mise en service de l'appareil, c'est à dire avec la bande de matériau débordant sous l'appareil étant obtenue par rotation du tambour à l'aide du bouton de manoeuvre ou de la roue crantée.

Ces caractéristiques et d'autres encore ressortiront de la description qui suit.

Pour fixer l'objet de l'invention sans toutefois le limiter dans les dessins annexés :
- la figure 1 est une vue de profil à caractère schématique d'un appareil équipé du dispositif selon l'invention représenté en position chargée, capot fermé.
- la figure 2 est une vue semblable à la figure 1, le dispositif étant représenté en position avant chargement, capot ouvert.
- La figure 3 est une vue en perspective illustrant le dispositif de chargement.

Afin de rendre plus concret l'objet de l'invention, on le décrit maintenant sous des formes non limitatives de réalisation illustrées aux figures des dessins.

On rappelle succinctement les principaux composants de l'appareil distributeur. Un carter mural (1) avec paroi arrière -(1a) et paroi de fond (1b) reçoit latéralement des flasques (1c) sur lesquels s'articule un tambour (2) intégrant un organe de coupe (3) à lame dentelée (3a) qui est associé à des moyens (non représentés) assurant la sortie de la lame hors du tambour au fur et à mesure de la rotation du tambour provoquée par traction manuelle sur une bande (B1) de matériau d'essuyage débordant sous l'appareil au repos, après chargement de la bobine (B) qui est montée à rotation libre sur des bras (1d) solidaires de la paroi arrière (la).

Entre la bobine (B) et le tambour (2) est monté également à rotation libre sur les flasques (1c) un rouleau presseur (4) en appui sur le tambour et destiné à l'enroulement de la bande de matériau qui doit s'engager entre ledit rouleau presseur et le tambour avant de ressortir sous l'appareil après être passée derrière le tambour.

Pour s'opérer aisément le chargement de l'appareil avec une bobine neuve, on a prévu, selon l'invention, un dispositif assurant l'engagement automatique de la bande de matériau entre le rouleau presseur (4) et le tambour (2).

A cet effet, un volet de protection (5) est placé devant le tambour. Ce volet est articulé en (6) à sa partie inférieure élargie (5a) sur les flasques (1c) du carter. Le pivotement du volet est limité angulairement par coopération de lumières (5b) avec des pions (7) fixés sur les flasques (1c) L'extrémité supérieure du volet (5) présente intérieurement une protubérance (5c) à sa partie supérieure située entre le rouleau presseur (4) et le tambour (2).

Dans une première forme de réalisation, le volet (5) est positionné de telle sorte qu'à l'ouverture du capot (8) de l'appareil en vue de la mise en place de la bobine (B), ledit volet bascule par gravité en s'écartant du tambour (flèche F1) dégageant ainsi l'espace devant le rouleau presseur et le tambour. Dans cette position, il suffit alors d'engager la bande (B1) dans cet espace (figure 2) et de refermer le capot (figure 1) pour que la protubérance (5c) du volet repoussé par le capot, engage le matériau entre le rouleau presseur et le tambour.

A ce stade, le chargement automatique est réalisé et il ne reste plus qu'à faire déborder, ladite bande (B1) engagée sous l'appareil. Pour cela, on dispose de moyens d'entraînement du tambour tels que ceux développés par le demandeur, à savoir : soit un bouton de manoeuvre latéral (9) directement associé au tambour (figure 1) soit une roue crantée (10) débordant sous l'appareil et reliée par une transmission (11) au tambour (figure 2).

Selon une autre forme de réalisation, le volet pivotant est écarté manuellement du tambour en vue du chargement par appui sur une saillie (5d) à la base du volet, à l'encontre d'un ressort de rappel (12) reliant l'extrémité supérieure du volet aux flasques (1c).

Les avantages ressortent de la description, on souligne encore la simplicité du dispositif évitant des manipulations au préposé au chargement qui n'a plus qu'à placer la bande de matériau devant le rouleau presseur et le tambour sans être obligé de l'engager manuellement entre ces organes.

## Revendications

1. Dispositif de chargement pour appareils distributeurs de matériaux d'essuyage, lesdits appareils étant du type comprenant à partir d'un carter mural (1), un tambour (2) avec organe de coupe intégré (3), ledit tambour étant monté à rotation sur des flasques (1c) du carter, le matériau d'essuyage étant présenté en bobine (B) montée à rotation libre sur des bras (1d) du carter, un rouleau presseur (4) et en contact avec le tambour (2) ; le dispositif de chargement comprenant un volet (5) de protection du tambour (2) qui est apte à être monté à pivotement limité sur les flasques (1c) du carter, de manière à être écarté du tambour lors de l'ouverture du capot (8) de l'appareil pour faciliter l'introduction du matériau devant le rouleau presseur (4) et le tambour (2) et de manière à être automatiquement rapproché du tambour (2) lors de la fermeture du capot (8) la mise en service de l'appareil, c'est-à-dire avec la bande de matériau débordant sous l'appareil étant obtenue par rotation du tambour (2) à l'aide d'un bouton de manoeuvre (9) associé au tambour (2) ou d'une roue crantée (10) reliée par une transmission (11) au tambour (2), le dispositif de chargement étant **caractérisé en ce que** ledit volet (5) est conformé intérieurement avec une protubérance (5c) apte à engager et à tenir le matériau entre le rouleau presseur (4), qui est monté à rotation libre sur les flasques (1c), et le tambour (2).

2. Dispositif de chargement selon la revendication 1, **caractérisé en ce que** le volet (5) est apte à être articulé sur les flasques (1c) du carter mural (1) de manière à s'écarter automatiquement du tambour (2) par gravité lors de l'ouverture du capot (8) en vue du placement de la bande débordante (B1) devant le rouleau presseur (4) et le tambour (2), tandis que inversement, le volet (5) est apte à être repoussé par la fermeture du capot (8) en vue de l'engagement du matériau entre le rouleau presseur (4) et le tambour (2).

3. Dispositif de chargement selon la revendication 1, **caractérisé en ce que** le volet (5) est apte à être articulé sur les flasques (1c) du carter mural (1) et apte à être écarté manuellement du tambour (2) lors de l'ouverture du capot (8) par action sur une saillie (5d) à la partie inférieure élargie (5a) du volet, à l'encontre d'un ressort de rappel (12) reliant l'extrémité supérieure du volet aux flasques (1c).

4. Dispositif de chargement selon la revendication 1, **caractérisé en ce que** le pivotement limité du volet (5) est obtenu par des lumières (5b) formées à la partie inférieure élargie (5a) dudit volet (5) et coopérant avec des pions (7) aptes à être fixés sur les flasques (1c).

## Patentansprüche

1. Aufladevorrichtung für Wischmaterialspender, die ausgehend von einem Wandgehäuse (1) folgendes besitzt: eine Trommel (2) mit einem integrierten Schneidorgan (3), wobei die Trommel drehend auf den Flanschen (1c) des Gehäuses montiert ist, und das Wischmaterial auf einer Spule (B) präsentiert wird, die frei drehend auf den Armen (1d) des Gehäuses montiert ist, und eine Druckwalze (4), die mit der Trommel (2) in Berührung steht; die Aufladevorrichtung besitzt eine Schutzklappe (5) für die Trommel (2), die mit begrenzter Drehung an den Flanschen (1c) des Gehäuses montiert werden kann, so dass sie beim Öffnen der Haube (8) des Spenders einen Abstand zur Trommel hat, um das Einführen des Materials vor der Druckwalze (4) und der Trommel (2) zu erleichtern, und dass sie beim Schließen der Haube (8) automatisch wieder an der Trommel (2) anliegen kann, wobei die Inbetriebnahme des Wischmaterialspenders, d.h. das Materialband ragt unter dem Spender hervor, durch Drehen der Trommel (2) mit Hilfe eines Betätigungsknopfes (9), der mit der Trommel (2) verbunden ist, oder eines Zahnrades (10), das über eine Übertragung (11) mit der Trommel (2) verbunden ist, erfolgt, wobei die Aufladevorrichtung **dadurch gekennzeichnet ist, dass** die Klappe (5) innen einen Vorsprung (5c) aufweist, der das Material zwischen der Druckwalze (4), die frei drehend an den Flanschen montiert ist, und der Trommel (2) einführen und halten kann.

2. Aufladevorrichtung nach Anspruch 1, **dadurch gekennzeichnet, dass** die Klappe (5) so an den Flanschen (1c) des Wandgehäuses (1) angelenkt werden kann, dass sie beim Öffnen der Haube (8) durch die Schwerkraft automatisch einen Abstand zur Trommel (2) hat, um das hervorstehende Band (B1) vor der Druckwalze (4) und der Trommel (2) anzubringen, während umgekehrt die Klappe (5) durch das Schließen der Haube (8) zurückgedrückt wird, so dass das Material zwischen der Druckwalze (4) und der Trommel (2) eingreift.

3. Aufladevorrichtung nach Anspruch 1, **dadurch gekennzeichnet, dass** die Klappe (5) an den Flanschen (1c) des Wandgehäuses (1) angelenkt werden kann, und beim Öffnen der Haube (8) manuell zur Trommel (2) beabstandet werden kann, indem man an einem Vorsprung (5d) am unteren, breiteren Teil (5a) der Klappe gegen eine Rückholfeder (12) drückt, welche das obere Ende der Klappe mit den Flanschen (1c) verbindet.

4. Aufladevorrichtung nach Anspruch 1, **dadurch gekennzeichnet, dass** die begrenzte Drehung der Klappe (5) durch Langlöcher (5b) erreicht wird, welche an dem unteren, breiteren Teil (5a) der Klappe (5) gebildet werden, und mit Zapfen (7) zusammenwirken, die an den Flanschen (1c) befestigt werden.

## Claims

1. Loading system for dispensers of wiping materials, the said dispensers being of the type comprising from a wall housing (1), a drum (2) with built-in cutting member (3), the said drum being mounted rotatably on side walls (1c) of the housing, the wiping material being presented in reel form (B) mounted so as to rotate freely on arms (1d) connected to the housing, a pressure roller (4) in contact with the drum (2); the loading system comprising a flap (5) to protect the drum (2) which is able to be mounted in such a way as to pivot to a limited extent on the side walls (1c) of the housing, in such a way as to be moved away from the drum when the cover (8) of the dispenser is opened to facilitate the introduction of the material in front of the pressure roller (4) and the drum (2) and in such a way as to be moved automatically towards the drum (2) when the cover (8) is closed, the dispenser being made operational, i.e. with the strip of material projecting below the appliance, by turning the drum (2) with the aid of an actuating button (9) connected to the drum (2) or with the aid of a notched wheel (10) connected by a drive (11) to the drum (2), the loading system being **characterized in that** the said flap (5) is shaped internally with a protuberance (5c) able to engage and hold the material between the pressure roller (4), which is mounted so as to rotate freely on the side walls (1c), and the drum (2).

2. Loading system according to Claim 1, **characterized in that** the flap (5) is able to be pivoted on the side walls (1c) of the wall housing (1) in such a way as to move automatically away from the drum (2) under gravity when the cover (8) is opened to allow the projecting strip (B1) to be positioned in front of the pressure roller (4) and the drum (2), whereas for the reverse action the flap (5) is able to be pushed back by the closing of the cover (8) to allow engagement of the material between the pressure roller (4) and the drum (2).

3. Loading system according to Claim 1, **characterized in that** the flap (5) is able to be pivoted on the side walls (1c) of the wall housing (1) and able to be moved by hand away from the drum (2) when the cover (8) is opened by acting on a projection (5d) on the enlarged lower part (5a) of the flap, in opposition to a return spring (12) connecting the upper end of the flap to the side walls (1c).

4. Loading system according to Claim 1, **characterized in that** the limited pivoting of the flap (5) is obtained by means of holes (5b) formed in the enlarged lower part (5a) of the said flap (5) and engaging with pins (7) able to be fixed to the side walls (1c).
